# EUROPÄISCHE PATENTSCHRIFT

(11) **EP 2 254 443 B1**
(45) Veröffentlichungstag und Bekanntmachung des Hinweises auf die Patenterteilung: **09.03.2016**
(21) Anmeldenummer: 09725593.9
(22) Anmeldetag: 24.03.2009
(51) Int. Cl.: A47B 88/04

(54) **TELESKOPIERBARE AUSZUGSFÜHRUNG**
TELESCOPING PULL-OUT GUIDE
GLISSIÈRE TÉLESCOPIQUE POUR ÉLÉMENT COULISSANT

(30) Priorität: 25.03.2008 DE 202008004100 U
(43) Veröffentlichungstag der Anmeldung: 01.12.2010
(73) Patentinhaber: Paul Hettich GmbH & Co. KG, 32278 Kirchlengern (DE)
(72) Erfinder: RADUSIN, Darko, 33619 Bielefeld (DE)
(74) Vertreter: Dantz, Jan Henning
(86) Internationale Anmeldenummer: PCT/EP2009/053450
(87) Internationale Veröffentlichungsnummer: WO 2009/118316

(56) Entgegenhaltungen:
- EP-A2- 0 818 163
- US-A- 5 570 941
- US-A1- 2004 263 033

## Beschreibung

Die Erfindung bezieht sich auf eine teleskopierbare Auszugsführung für ein in einen Möbelkorpus ein- und ausfahrbaren Auszug, die eine fest stehende Führungsschiene aufweist, die durch mindestens ein Befestigungselement am Möbelkorpus festgelegt ist, dass die Verbindung zwischen der Führungsschiene und jedem Befestigungselement aus mindestens einem in eine Durchbrechung eingreifenden und den angrenzenden Randbereich übergreifenden, durch Ausformung eines Einschnittes in der Führungsschiene gebildeter Winkelsteg und einem in einer Öffnung einliegenden Sicherheitssteg gebildet ist

Die teleskopierbare Auszugsführung ist in vielen Ausführungen bekannt. In einer einfachen Ausführung enthält sie noch eine an dem Auszug festgelegte Auszugschiene, die beim Ein- und Ausfahren des Auszuges durch die ortsfeste Führungsschiene geführt ist. Damit jedoch der Auszug nahezu vollständig aus dem Möbelkorpus herausgezogen werden kann, sind noch Auszugsführungen mit einer sogenannten Mittelschiene bekannt, die auch gegenüber der Führungsschiene verfahrbar und durch diese geführt ist.

Der Möbelkorpus kann ein Schrank sein, kann jedoch auch das Gehäuse eines Haushaltsgerätes, beispielsweise eines Geschirrspülers, eines Kühlgerätes oder dergleichen sein. Je nach Art des Möbelkorpus wird der Auszug gestaltet, beispielsweise als Schubkasten, als Korb oder eine ähnliche Ablage.

Bei der Auszugsführung bestehen die Führungsschiene und die Auszugsschiene und ggf. auch die Mittelschiene aus Stahl. Bei den bisher bekannten Auszugsführungen sind die Verbindungen zwischen den Befestigungselementen und der Führungsschiene durch angeschweißte Winkel gebildet. Diese an sich bewährte Lösung ist jedoch mit dem Nachteil behaftet, dass keine oberflächenbeschichteten Bauteile verwendet werden können, beispielsweise wenn diese lackiert, pulverbeschichtet oder mit einer Zinkauflage versehen sind.

Aus der EP 0 818 163 A2 ist eine teleskopierbare Auszugsführung bekannt, bei der eine Führungsschiene durch Tragbügel am Möbelkorpus festgelegt ist. Diese Tragbügel weisen eine U-förmige, bügelartige Grundform auf und an dieses Mittelteil sind Befestigungslaschen abgewinkelt. Ein mittlerer Steg dient zur Anlage an der Außenseite der Führungsschiene. Im mittleren Bereich dieses Anlagesteges ist eine Ausprägung in Form einer dreieckigen Noppe vorgesehen, deren unterer Rand bei der Verwendung in einer Einhängevorrichtung als Stütze für einen Lochrand in der Führungsschiene dient In den rechtwinklig dazu stehenden Seitenschenkeln sind unmittelbar zur Rückseite des mittleren Steges führende Öffnungen vorhanden. An diesem mittleren Steg sind Verbindungsstücke angeformt, zwischen denen eine nach oben offene Rastausnehmung vorgesehen ist, die auch noch die Verbindung des Steges mit den Seitenschenkeln verstärken.

Der Erfindung liegt die Aufgabe zugrunde, eine teleskopierbare Auszugsführung der eingangs näher beschriebenen Art so zu gestalten, dass auf angeschweißte Verbindungselemente verzichtet werden kann, so dass auch bereits mit einer Oberflächenbeschichtung versehene Profile oder Schienen verwendet werden können.

Die gestellte Aufgabe wird dadurch gelöst, dass jeder Sicherheitssteg zwischen zwei in dem Befestigungselement vorgesehenen Ausstanzungen gebildet ist, und dass er durch Verformung in eine Öffnung der Führungsschiene eingreift.

Zur Sicherung der Führungsschiene entgegen der Auszugsrichtung des Auszuges ist dann noch vorgesehen, dass der Sicherungssteg quer zur Mittellängsachse der Führungsschiene steht. Dieser Sicherungssteg greift in bevorzugter Ausführung in eine Öffnung ein. Der Sicherungssteg greift vorzugsweise in eine Öffnung ein, die in der Führungsschiene vorgesehen ist.

Es ist ferner vorgesehen, das jeder Winkelsteg, bezogen auf die Einbaulage der Auszugsführung, durch Ausformungen aus dem unteren Schenkel der Führungsschiene gebildet ist. Damit die Führungsschiene gegen eine Verschiebung in Auszugsrichtung des Auszuges gesichert ist, wird noch in eine Öffnung der Sicherungssteg eingeformt oder eingedrückt. Ein weiterer Vorteil ist noch darin zu sehen, dass die Oberflächenbeschichtungen der Schienen der Auszugsführung und der Befestigungselemente unterschiedlich sein können.

In einer ersten Ausführung ist vorgesehen, dass jeder Winkelsteg, bezogen auf die Einbaulage der Auszugsführung, durch Ausformungen aus dem unteren Schenkel der Führungsschiene gebildet ist. Dadurch wird eine kompakte und stabile Bauweise erreicht, da die Laufschiene Auszugsführung in einem geringstmöglichen Abstand zum Möbelkorpus steht.

In einer zweiten Ausführung ist vorgesehen, dass jeder Winkelsteg durch Ausformung eines in der Führungsschiene vorgesehenen Einschnittes erfolgt. Mittels eines geeigneten Werkzeuges kann dieser Einschnitt und die Ausformung in einem Arbeitsgang hergestellt werden. Ein weiterer Vorteil ist noch darin zu sehen, dass kein Abfall anfällt. Da die Führungsschiene aus Stahl besteht, ist eine Kaltverformung möglich.

Der untere Schenkel der Führungsschiene kann bei einem Auszug in Form eines Schubkastens in der Ebene des Bodens oder parallel und im Abstand dazu stehen.

In weiterer Ausgestaltung ist noch vorgesehen, dass der freie Schenkel jedes Winkelsteges den an die Durchbrechung angrenzenden Bereich der Führungsschiene übergreift.

Es ist ferner vorgesehen, dass jedes Befestigungselement durch mindestens zwei beabstandete Winkelstege mit der Führungsschiene verbunden ist. Üblicherweise ist die Führungsschiene über zwei beabstandete Befestigungselemente verbunden, so dass insgesamt durch vier Winkelstege die Verbindung hergestellt ist.

Zum leichteren Einführen der Befestigungselemente in die durch die Winkelstege begrenzten Taschen ist vorgesehen, dass der Endbereich jedes freien Schenkels des Winkelsteges zur Bildung einer Einführschräge abgewinkelt ist.

Die Befestigungselemente sind in einer bevorzugten Ausführung als Befestigungswinkel ausgebildet Es wird dann der der Führungsschiene zugeordnete Schenkel in der bereits beschriebenen Weise mit dieser verbunden, so dass der andere Schenkel an der zugewandten Fläche des Möbelkorpus anliegt. Die Verbindung mit dem Möbelkorpus kann beispielsweise durch Schrauben erfolgen. Sofern der Möbelkorpus aus Metall besteht, könnten auch geeignete Verbindungselemente verwendet werden, beispielsweise Niete und dergleichen. Diese Befestigungswinkel können so mit der Führungsschiene verbunden werden, dass der Anlageschenkel seitlich neben dem Schienensystem steht oder nach unten gerichtet ist

In weiterer Ausgestaltung ist noch vorgesehen, dass die zuvor beschriebene Verbindung zwischen der Führungsschiene und jedem Befestigungselement auch eingesetzt werden kann, um ein aus dem Möbelkorpus herausfahrbares Auszugsteil aufzunehmen, wenn der Möbelkorpus z.B. Teil eines Kühlgerätes ist. Dabei soll der Korpus des Kühlgeräts unverändert bleiben. Es ist deshalb in einer weiteren Ausführung vorgesehen, dass das Befestigungselement für die teleskopierbare Auszugsführung als Halteplatte ausgebildet ist, deren Randbereiche an einander gegenüberliegenden Wänden des Möbelkorpus festgelegt sind.

Bei dieser Ausführung ist es nunmehr möglich, dass die beispielsweise bei einem Kühlgerät zur Unterteilung des Kühlraumes vorgesehenen Zwischenböden oder der Boden selbst benutzt wird, um die Auszugsführung daran festzulegen.

Bei dieser Ausführung ist dann in bevorzugter Ausführung vorgesehen, dass die Halteplatte in den Randbereichen die Durchbrechungen aufweiset, in die die Winkelstege der Führungsschienen eingreifen. Bei dieser Ausführung werden die senkrecht zu den Seitenwänden des Möbelkorpus stehenden Schenkel der Befestigungswinkel durch die Randbereiche der Halteplatte ersetzt.

Zur Festlegung der Randbereiche der Halteplatte ist in vorteilhafter Weise vorgesehen, dass die Randbereiche der Halteplatt an jeweils mindestens einem an den Seitenwänden des Möbelkorpus festgelegten Haltesteg festgelegt sind. Dabei müssen diese Verbindungen so gestaltet sein, das die Halteplatte forme- und/oder kraftschlüssig innerhalb des Möbelkorpus festgelegt ist.

Üblicherweise sind jedoch die den Kühlraum eines Kühlgerätes begrenzenden Seitenwände an den einander zugewandten Seiten mit zwei beabstandeten Haltestegen versehen, in die die Randbereiche von Zwischenböden einschiebbar sind. Es ist deshalb in weiterer Ausgestaltung vorgesehen, das die Randbereiche der Halteplatte in einem durch zwei beabstandete Haltestege gebildeten Schlitz form- und/oder kraftschlüssig festgelegt sind. Dies kann beispielsweise durch eine entsprechende Dicke der Halteplatte erreicht werden. Die Verbindungen zwischen den Randbereichen der Halteplatte und den beiden unteren Schenkeln der Führungsschiene sind identisch oder annähernd identisch zu den Verbindungen mittels der winkelförmigen Befestigungselemente.

Anhand der beiliegenden Zeichnungen wird die Erfindung noch näher erläutert.

Es zeigen:
- Figur 1: eine erfindunesgeroäße teleskopierbare Auszugsführung mit den daran angesetzten Befestigungselementen in perspektivischer Darstellung
- Figur 2: die Auszugsführung gemäß der Figur 1 in einer Seitenansicht
- Figur 3: die Auszugsführung gemäß den Figuren 1 und 2 in einer perspektivischen Darstellung mit Blick auf die Winkelsteg und teilweise ausgezogener Auszugs- und Mittelschiene
- Figur 4: die Auszugsführung in einer Unteransicht
- Figur 5: die Auszugsführung in einer Stirnansicht
- Figur 6: die Befestigung der Auszugsführung an den Randbereichen einer Halteplatte in einer Stirnansicht
- Figur 7: eine der Figur 6 entsprechende perspektivische Darstellung mit Blick auf die Fläche der Halteplatte
- Figur 8: die Halteplatte mit den aufgesetzten Auszugsführungen in einer Unteransicht
- Figur 9: eine Ansicht der Auszugsführung mit Befestigungselementen in einer weiteren Ausgestaltung
- Figur 10: eine Ansicht der Auszugsführung mit Befestigungselementen in einer weiteren Ausgestaltung.

Die in der Figur 1 dargestellte Auszugsführung 10 besteht aus einer Auszugsschiene 11, die ausfahrbar ist, einer Mittelschiene 22 und einer Führungsschiene 12, die durch zwei Befestigungselemente in Form von Befestigungswinkeln 13, 14 an einem nicht dargestellten Möbelkorpus festgelegt ist. An der Auszugsschiene 11 ist beilspielsweise ein nicht dargestellter Schubkasten festgelegt. Dazu ist die Auszugsschiene 11 mit einem Haltewinkel 15 ausgestattet und einem vorderem Anschlag 25 in Auszugsrichtung. Die Figur 1 zeigt außerdem noch einen Endlagendämpfer 24. Die Verbindung der Führungsschiene 12 mit den Winkelstegen 16, 17 wird nachstehend noch erläutert.

Die Ausführung nach den Figuren 2 und 3 zeigen eine Auszugsführung, mit einer auszugsvertängernde Mittelschiene 22, die um einen bestimmten Betrag ausfahrbar ist. Die Figur 2 zeigt, dass der untere Schenkel der Führungsschienen 12 mit vier Winkelstegen 16, 17 versehen ist. Diese Winkelstege 16, 17 sind durch Einschnitte gebildet, wobei die von den Einschnitten begrenzten Materialbereiche zu den Winkelstegen ausgeformt sind. Der zugehörige Schenkeln der Befestigungselemente 13, 14 ist mit Durchbrechungen 18, 19 versehen, durch die die Winkelstege 16, 17 geführt werden können. Diese übergreifen dann nach der Verschiebung der Führungsschiene 12 in Auszugsrichtung die angrenzenden Randbereiche und bilden einen Hinterschnitt gegen das Abheben. Diese Ausführung ist besonders in der Figur 4 zu erkennen. Ferner ist dieser Figur auch noch zu entnehmen, dass in einem Endbereich jedes Schenkels des Befestigungswinkels 13, 14 zwei weitere Ausstanzungen 20, 21 vorgesehen sind, die durch einen Sicherungssteg 26 voneinander getrennt sind. Im Zuge der Fertigung der Auszugsführung 10 wird dieser Sicherungssteg 26 verformt und greift in eine nicht dargestellte Öffnung der Führungsschiene 12 ein. Dadurch ist die Sicherung in Längsrichtung der Führungsschiene 12 gegeben.

Wie den Ausführungen zu entnehmen ist, erfolgt die Verbindung der Befestigungselemente in Form der Befestigungswinkel 13, 14 mit der Führungsschiene 12 formund kraftschlüssig. Die auszugsverlängernde Mittelschiene ist durch das Bezugszeichen 22 gekennzeichnet und ermöglicht einen Überauszug.

Die Figur 5 zeigt noch, dass die Winkelstege 16, 17 die Durchbrechungen 18, 19 durchdringen, und dass der freie Endbereich des freien Schenkels zur Bildung einer Einführschräge gekröpft ist. Die freien Endbereiche der Winkelstege 16, 17 untergreifen die durch die Durchbrechungen 18, 19 gebildeten Randbereiche.

Die Figuren 6 bis 8 zeigen eine Ausführung, bei der die beiden teleskopierbaren Auszugsführungen 10 an den Randbereichen einer Halteplatte 23 in gleicher Weise wie an den Befestigungswinkeln 13, 14 festgelegt sind. Die Figur 6 zeigt, dass die aus den zugewandten Schenkeln der beiden Führungsschienen 12 ausgeformten Winkelstege 16, 17 die Halteplatte 23 untergreifen. Die Auszugsführungen 10 entsprechen den Ausführungen gemäß den Figuren 1 bis 5.

Die Figur 6 zeigt, dass die Auszugsführungen 10 in einem Abstand zu den äußeren Längskanten der Halteplatte 23 stehen, damit die seitlichen Randbereiche in nicht näher dargestellter Weise an Haltestegen des Möbelkorpus festgelegt werden können. Die Figur 7 zeigt insbesondere, dass jede Auszugsführung 10 aus der Auszugsschiene 11, der Führungsschiene 12 und einer auszugsverlängernden Mittelschiene 22 besteht. Die Figur 6 zeigt ferner noch, dass jede Auszugsführung 10 mit einem allgemein bekannten und nicht näher erläuterten Endlagendämpfer 24 ausgestattet ist.

Die Figur 8 zeigt, dass die Randbereiche der Halteplatte 23 mit jeweils vier im Abstand zueinander angeordneten Durchbrechungen 18, 19 versehen sind, in die die Winkelstege 16, 17 in der bereits beschriebenen Weise eingreifen.

In nicht näher dargestellter Weise sind die Randbereiche der Halteplatte 23 in Schlitze eingeschoben, die durch an den Seitenwänden des z.B. den Kühlraum begrenzenden Möbelkorpus angesetzt oder angeformt sind. In ebenfalls nicht näher dargestellter Weise kann an die Auszugsführung 10 über die Auszugsschiene 11 ein Auszugsteil festgelegt werden, vorzugsweise ein Schubkasten.

Die Figur 9 zeigt eine Ausführung bei der die teleskopierbare Auszugsführung 10 an den Befestigungselementen 28, 29 in gleicher Weise wie an den Befestigungswinkeln 13, 14 festgelegt ist.

Die aus den zugewandten Schenkeln der beiden Führungsschienen 12 ausgeformten Winkelstege 16, 17 untergreifen die Befestigungselemente 28, 29. Die Auszugsführung 10 entspricht den Ausführungen gemäß den Figuren 1 bis 5. Die Befestigungselemente 28, 29 eignen sich besonders zur Bodenmontage einer Auszugsführung 10 insbesondere in einem Korpus eines Kühlgerätes.

Die Figur 10 zeigt eine Ausführung bei der die teleskopierbare Auszugsführung 10 an den Befestigungswinkeln 30, 31 in gleicher Weise wie an den Befestigungswinkeln 13, 14 festgelegt ist.

Die aus den zugewandten Schenkeln der beiden Führungsschienen 12 ausgeformten Winkelstege 16, 17 untergreifen die Befestigungswinkel 30, 31. Die Auszugsführung 10 entspricht den Ausführungen gemäß den Figuren 1 bis 5. Die Befestigungswinkel 30, 31 eigenen sich besonders zur Seitenwandmontage einer Auszugesführung 10 insbesondere in einem Korpus eines Kühlgerätes.

Die Erfindung ist nicht auf die dargestellten Ausführungsbeispiele beschränkt. Wesentlich ist, dass an der Führungsschiene 12 Winkelstege 16, 17 angeordnet sind die durch Verformung durch Einschnitte in den Schenkeln der Führungsschiene 12 gebildet sind. Vorzugsweise ist jedes Befestigungselement 13, 14 mit zwei Durchbrechungen 18, 19, 27 versehen. Ferner ist wesentlich, dass in den Befestigungselementen 13, 14 zwei weitere Ausstanzungen 20, 21 vorgesehen sind, die durch einen Sicherungssteg 26 voneinander getrennt sind, der durch Verformung in eine Öffnung der Führungsschiene 12 eingeformt ist. Dadurch wird die Sicherung entgegen der Auszugsrichtung der Auszugsführung 10 erreicht.

Eine auszugsverlängernde Mittelschiene 22 muss die Auszugsführung 10 jedoch nicht aufweisen, um die erfindungsgemäße Befestigungslösung zu realisieren.

### Bezugszeichenliste

- 10: Auszugsführung
- 11: Auszugsschiene
- 12: Führungsschiene
- 13: Befestigungswinkel
- 14: Befestigungswinkel
- 15: Haltewinkel
- 16: Winkelsteg
- 17: Winkelsteg
- 18: Durchbrechung
- 19: Durchbrechung
- 20: Ausstanzung
- 21: Ausstanzung
- 22: Mittelschiene
- 23: Halteplatte
- 24: Endlagendämpfer
- 25: Vorderer Anschlag
- 26: Sicherungssteg
- 27: Durchbrechung
- 28: Befestigungselement
- 29: Befestigungselement
- 30: Befestigungswinkel
- 31: Befestigungswinkel

## Patentansprüche

1. Teleskopierbare Auszugsführung (10) für einen in einen Möbelkorpus einund ausfahrbaren Auszug, die eine fest stehende Führungsschiene (12) aufweist, die durch mindestens ein Befestigungselement (13, 14, 28, 29, 30, 31) unmittelbar oder mittelbar am Möbelkorpus festgelegt ist, wobei die Verbindung zwischen der Führungsschiene (12) und jedem Befestigungselement (13, 14, 28, 29, 30, 31) aus mindestens einem in eine Durchbrechung (18, 19) eingreifenden und den angrenzenden Randbereich übergreifenden, durch Ausformung eines Einschnittes in der Führungsschiene (12) gebildeter Winkelsteg (16,17) und einem in einer Öffnung einliegenden Sicherheitssteg (26) gebildet ist, **dadurch gekennzeichnet, dass** jeder Sicherheitssteg (26) durch Verformung zwischen zwei in dem Befestigungselement (13, 14,28,29,30, 31) vorgesehenen Ausstanzungen (20, 21) gebildet ist, und dass er in eine Öffnung der Führungsschiene (12) eingreift.

2. Teleskopierbare Auszugsführung nach Anspruch 1, **dadurch gekennzeichnet, dass** jeder Winkelsteg (16, 17), bezogen auf die Einbaulage der Auszugsführung, durch Ausformungen aus dem unteren Schenkel der Führungsschiene (12) gebildet ist

3. Teleskopierbare Auszugsführung nach Anspruch 2, **dadurch gekennzeichnet, dass** der freie Schenkel jedes Winkelsteges (16, 17) den an die Durchbrechung (18, 19) angrenzenden Bereich des Befestigungselementes (13,14,28, 29, 30, 31) übergreift.

4. Teleskopierbare Auszugsführung nach Anspruch 2 oder 3, **dadurch gekennzeichnet, dass** die Verbindung zwischen dem Befestigungselement (13, 14, 28, 29, 30, 31) und der Führungsschiene (12) durch mindestens zwei beabstandete Winkelstege (16, 17) erfolgt.

5. Teleskopierbare Auszugsführung nach einem oder mehreren der vorstehenden Ansprüche, **dadurch gekennzeichnet, dass** der Endbereich jedes freien Schenkels des Winkelsteges (16, 17) zur Bildung einer Einführschräge abgewinkelt ist.

6. Teleskopierbare Auszugsführung nach einem oder mehreren der vorstehenden Ansprüche, **dadurch gekennzeichnet, dass** der Sicherungssteg (26) quer zur Mittellängsachse der Führungsschiene (12) verläuft.

7. Teleskopierbare Auszugsführung nach einem oder mehreren der vorstehenden Ansprüche, **dadurch gekennzeichnet, dass** die Befestigungselemente als Befestigungswinkel (13, 14, 30, 31) ausgebildet sind.

8. Teleskopierbare Auszugsführung nach Anspruch 1, **dadurch gekennzeichnet, dass** das Befestigungselement für die telekopierbaren Auszugsführungen (10) als Halteplatte (23) ausgebildet ist, deren Randbereiche an Seitenwänden des Möbelkorpus festgelegt sind.

9. Teleskopierbare Auszugsführung nach Anspruch 8, **dadurch gekennzeichnet, dass** die Halteplatte (23) in den Randbereichen die Durchbrechungen (18, 19, 27) aufweist, in die die Winkelstege (16, 17) der Führungsschienen (12) der Auszugsführungen (10) eingreifen.

10. Teleskopierbare Auszugsführung nach Anspruch 8 oder 9, **dadurch gekennzeichnet, dass** die Randbereiche der Halteplatte (23) an jeweils mindestens einem an den Seitenwänden des Möbelkorpus angesetzten oder angeformten Haltestegen festgelegt sind.

11. Teleskopierbare Auszugsführung nach Anspruch 10, **dadurch gekennzeichnet, dass** die Randbereiche der Halteplatte (23) in einem durch zwei beabstandete Haltestege gebildeten Schlitz form- und/oder kraftschlüssig festgelegt sind.

12. Teleskopierbare Auszugsführung nach Anspruch 11, **dadurch gekennzeichnet, dass** jeder Winkelsteg (16, 17) durch Ausformung eines Einschnitts in der Führungsschiene (12) gebildet ist.

13. Teleskopierbare Auszugsführung nach einem oder mehreren der vorstehenden Ansprüche 8 bis 12, **dadurch gekennzeichnet, dass** die Verbindungen zwischen der Halteplatte (23) und den Führungsschienen (12) der Auszugsführungen (10) gemäß den Ansprüchen 1 bis 12 ausgeführt sind.

## Claims

1. A telescoping pullout guide (10) for a pullout, which is extensible and retractable in a furniture body, and which has a fixed guide rail (12), which is fixed directly or indirectly on the furniture body by at least one fastener (13, 14, 28, 29, 30, 31), wherein the connection between the guide rail (12) and each fastener (13, 14, 28, 29, 30, 31) is formed from at least one angled web (16, 17), which engages in a perforation (18, 19), overlaps the adjoining edge area and is formed by shaping of a notch in the guide rail (12), and a securing web (26), which is inserted into an opening, **characterized in that** each security web (26) is formed by deformation between two punched-out areas (20, 21) provided in the fastener (13, 14, 28, 29, 30, 31), and it engages in an opening of the guide rail (12).

2. The telescoping pullout guide according to Claim 1, **characterized in that** each angled web (16, 17), in relation to the installed location of the pullout guide, is formed by shaping from the lower leg of the guide rail (12).

3. The telescoping pullout guide according to Claim 2, **characterized in that** the free leg of each angled web (16, 17) overlaps the area of the fastener (13, 14, 28, 29, 30, 31) adjoining the perforation (18, 19).

4. The telescoping pullout guide according to Claim 2 or 3, **characterized in that** the connection between the fastener (13, 14, 28, 29, 30, 31) and the guide rail (12) is performed by at least two spaced-apart angled webs (16, 17).

5. The telescoping pullout guide according to one or more of the preceding claims, **characterized in that** the end area of each free leg of angled web (16, 17) is angled to form an insertion bevel.

6. The telescoping pullout guide according to one or more of the preceding claims, **characterized in that** the securing web (26) runs transversely to the central longitudinal axis of the guide rail (12).

7. The telescoping pullout guide according to one or more of the preceding claims, **characterized in that** the fasteners are implemented as fastening angles (13, 14, 30, 31).

8. The telescoping pullout guide according to Claim 1, **characterized in that** the fastener for the telescoping pullout guides (10) is implemented as a holding plate (23), whose edge areas are fixed on side walls of the furniture body.

9. The telescoping pullout guide according to Claim 8, **characterized in that** the holding plate (23) in its edge areas includes perforations (18, 19, 27), in which the angled webs (16, 17) of the guide rails (12) of the pullout guides (10) engage.

10. The telescoping pullout guide according to Claim 8 or 9, **characterized in that** the edge areas of the holding plate (23) are each fixed on at least one holding web, which is attached or formed on the side walls of the furniture body.

11. The telescoping pullout guide according to Claim 10, **characterized in that** the edge areas of the holding plate (23) are fixed in a formfitting and/or frictionlocked manner in a slot formed by two spaced-apart holding webs.

12. The telescoping pullout guide according to Claim 11, **characterized in that** each angled web (16, 17) is formed by shaping of a notch in the guide rail (12).

13. The telescoping pullout guide according to one or more of preceding Claims 8 through 12, **characterized in that** the connections between the holding plate (23) and the guide rails (12) of the pullout guides (10) are implemented according to Claims 1 through 12.

## Revendications

1. Guidage d'extraction télescopique (10) pour un système d'extraction repliable et déployable dans un rail de guidage fixe (12) qui est fixé directement ou indirectement sur le corps de meuble par au moins un élément de fixation (13, 14, 28, 29, 30, 31), la liaison entre le rail de guidage (12) et chaque élément de fixation (13, 14, 28, 29, 30, 31) étant formée par au moins une traverse angulaire (16, 17) venant en prise dans un perçage (18, 19) et sur les zones de bord voisines, formé par mise en forme d'une entaille dans le rail de guidage (12) et par une traverse de sécurité (26) insérée dans une ouverture,
**caractérisé en ce que**
chaque traverse de sécurité (26) est formée par déformation entre deux poinçonnages (20, 21) prévus dans l'élément de fixation (13, 14, 28, 29, 30), et vient en prise dans une ouverture du rail de guidage (12).

2. Guidage d'extraction télescopique conforme à la revendication 1,
**caractérisé en ce que**
par rapport à la position de montage du guidage d'extraction chaque traverse angulaire (16, 17) est formée par des mises en forme à partir de la branche inférieure du rail de guidage (12).

3. Guidage d'extraction télescopique conforme à la revendication 2,
**caractérisé en ce que**
la branche libre de chaque traverse angulaire (16, 17) vient en prise sur la zone de l'élément de fixation (13, 14, 28, 29, 30) voisine du perçage (18, 19).

4. Guidage d'extraction télescopique conforme à la revendication 2 ou 3,
**caractérisé en ce que**
la liaison entre l'élément de fixation (13, 14, 28, 29, 30, 31) et le rail de guidage (12) est effectuée par l'intermédiaire d'au moins deux traverses angulaires (16, 17) situées à distance l'une de l'autre.

5. Guidage d'extraction télescopique conforme à l'une ou à plusieurs des revendications précédentes,
**caractérisé en ce que**
la zone d'extrémité de chaque branche libre de la traverse angulaire (16, 17) est coudée pour former un biseau d'introduction.

6. Guidage d'extraction télescopique conforme à l'une ou à plusieurs des revendications précédentes,
**caractérisé en ce que**
la traverse de sécurité (26) s'étend transversalement à l'axe longitudinal médian du rail de guidage (12).

7. Guidage d'extraction télescopique conforme à l'une ou à plusieurs des revendications précédentes,
**caractérisé en ce que**
les éléments de fixation sont réalisés sous la forme de cornières de fixation (13, 14, 30, 31).

8. Guidage d'extraction télescopique conforme à la revendication 1,
**caractérisé en ce que**
l'élément de fixation des guidages d'extraction télescopiques (10) est réalisé sous la forme d'une plaque de retenue (23) dont les zones de bord sont fixées aux parois latérales du corps de meuble.

9. Guidage d'extraction télescopique conforme à la revendication 8,
**caractérisé en ce que**
la plaque de retenue (23) comprend dans ses zones de bord les perçages (18, 19, 27) dans lesquels viennent en prise les traverses angulaires (16, 17) des rails de guidage (12) des guidages d'extraction (10).

10. Guidage d'extraction télescopique conforme à la revendication 8 ou 9,
**caractérisé en ce que**
les zones de bord de la plaque de retenue (23) sont respectivement fixées à au moins une traverse de retenue rapportée ou formée sur une paroi latérale du corps de meuble.

11. Guidage d'extraction télescopique conforme à la revendication 10,
**caractérisé en ce que**
les zones de bord de la plaque de retenue (23) sont fixées par une liaison par la forme et/ou par la force dans une fente formée par deux traverses de retenue voisines.

12. Guidage d'extraction télescopique conforme à la revendication 11,
**caractérisé en ce que**
chaque traverse angulaire (16, 17) est formée par mise en forme d'une entaille dans le rail de guidage (12).

13. Guidage d'extraction télescopique conforme à l'une ou à plusieurs des revendications précédentes,
**caractérisé en ce que**
les liaisons entre la plaque de retenue (23) et les rails de guidage (12) des guidages d'extraction (10) sont réalisés conformément aux revendications 1 à 12.
